# EUROPÄISCHE PATENTSCHRIFT

(11) **EP 1 028 507 B1**
(45) Veröffentlichungstag und Bekanntmachung des Hinweises auf die Patenterteilung: **26.03.2003**
(21) Anmeldenummer: 99121391.9
(22) Anmeldetag: 27.10.1999
(51) Int. Cl.: H01T 13/52, H01T 13/46

(54) **Zündkerze**
Spark plug
Bougie d'allumage

(30) Priorität: 12.02.1999 DE 19905771
(43) Veröffentlichungstag der Anmeldung: 16.08.2000
(73) Patentinhaber: ROBERT BOSCH GMBH, 70442 Stuttgart (DE)
(72) Erfinder: Benedikt, Walter, 70806 Kornwestheim (DE); Herden, Werner, 70839 Gerlingen (DE)

(56) Entgegenhaltungen:
- DE-C- 151 524
- DE-C- 164 902
- GB-A- 434 009
- US-A- 3 004 184
- US-A- 5 449 966

## Beschreibung

Die vorliegende Erfindung betrifft eine Zündkerze mit einem Gehäuse; einem am Gehäuse angebrachten Isolatorfuß; einer durch den Isolatorfuß geführten Mittelelektrode, welche an der Isolatorfußspitze freiliegt; einer Zwischenelektrode, welche durch eine erste Funkenstrecke zur Mittelelektrode beabstandet ist; und einer am Gehäuse angebrachten Masseelektrode.

Aus dem deutschen Reichspatent Nr. 151 524 sind solche sogenannten Zwei-Funken-Zündkerzen bekannt.

Weiterhin sind aus dem deutschen Reichspatent 164 902 Zwei-Funken-Zündkerzen bekannt, welche zwei Mittelelektrode aufweisen.

In der GB 434 009 A das als nächstliegender Stand der Technik angesehen wird, ist eine Zündkerze beschrieben, deren Mittelelektrode von einem Gehäuse umgeben ist. In das Gehäuse ist auf seiner Innenseite in Höhe des Endabschnitts der Mittelelektrode ein ringförmiger Isolationskörper eingebracht. In den Isolationskörper ist, beabstandet vom Gehäuse und der Mittelelektrode zugewandt, ein erster Metallring eingebracht. Ein zweiter mit dem Gehäuse elektrisch verbundener Metallring ist auf der Stirnfläche des Isolationskörpers vorgesehen. Bei Betrieb der Zündkerze bildet sich eine Funkenstrecke sowohl zwischen der Mittelelektrode und dem ersten Metallring sowie zwischen dem ersten und dem zweiten Metallring aus. Beide Funkenstrecken sind innerhalb des Gehäuses gelegen.

Obwohl auf beliebige Zündkerzen anwendbar, werden die vorliegende Erfindung sowie die ihr zugrundeliegende Problematik in Bezug auf eine an Bord eines Kraftfahrzeuges befindliche Zündkerze für dessen OTTO-Motor erläutert.

Allgemein ist es erforderlich, das im Brennraum eines jeweiligen Zylinders des OTTOMotors befindliche Luft-/ Kraftstoffgemisch mit der betreffenden Zündkerze bei jedem Verbrennungstakt sicher zu zünden, um Zündaussetzer zu vermeiden, welche sich beispielsweise schädlich auf den Katalysator auswirken können.

Die der vorliegenden Erfindung zugrundeliegende Problematik besteht allgemein darin, daß eine sichere Flammkernbildung bei höheren Strömungsgeschwindigkeiten und Gemischinhomogenitäten bei üblichen Zündkerzen und insbesondere bei bestimmten Brennraumanordnungen (d.h. beispielsweise auf Zündkerze gerichtetes Einspritzventil) nicht mehr gewährleistbar ist.

Diesem Problem kann man beispielsweise dadurch begegnen, daß man bei höheren Strömungsgeschwindigkeiten und bei Gemischinhomogenitäten ein höheres Zündspannungsangebot liefert. Diese Vorgehensweise ist jedoch aufwendig.

### VORTEILE DER ERFINDUNG

Die erfindungsgemäße Zündkerze mit den Merkmalen des Anspruchs 1 weist gegenüber den bekannten Lösungsansätzen den Vorteil auf, daß mit einem Zündvorgang an zwei Zündorten Flammkerne gebildet werden. Somit ist die Wahrscheinlichkeit einer sicheren Flammkernbildung stark erhöht, ohne daß Zusatzmaßnahmen notwendig sind.

Die der vorliegenden Erfindung zugrundeliegende Idee besteht darin, daß zwischen der Zwischenelektrode und der Masseelektrode eine Festkörper-Isolatoreinrichtung vorgesehen ist, welche eine zweite Funkenstrecke in Form einer über der Festkörper-Isolatoreinrichtung verlaufenden Gleitfunkenstrecke bildet.

In den Unteransprüchen finden sich vorteilhafte Weiterbildungen und Verbesserungen der in Anspruch 1 angegebenen Zündkerze.

Gemäß einer bevorzugten Weiterbildung hat die Festkörper-Isolatoreinrichtung eine ringförmige Gestalt. Die Ringsymmetrie bewirkt vorteilhafterweise, daß der zweite Funken auf einer Gleitfunkenstrecke gebildet wird, welche sich am Ort niedrigster Gemischströmungsgeschwindigkeit bildet, also im Windschatten.

Gemäß einer weiteren bevorzugten Weiterbildung sind die Masseelektrode, die Zwischenelektrode und die Festkörper-Isolatoreinrichtung derart gestaltet, daß sie auf der Ringaußenseite der Festkörper-Isolatoreinrichtung eine im wesentlichen bündig verlaufende Übergangsfläche bilden, auf der die zweite Funkenstrecke in Form der Gleitfunkenstrecke verläuft. Dies hat den Vorteil, daß sich kein Funke im Zündkerzen-Innenbereich bildet, sondern nur im Zündkerzenaußenbereich.

Gemäß einer weiteren bevorzugten Weiterbildung sind die Masseelektrode, die Zwischenelektrode und die Festkörper-Isolatoreinrichtung derart gestaltet, daß sie auf der Ringinnenseite der Festkörper-Isolatoreinrichtung jeweils eine Stufe bilden, an der die Bildung der zweiten Funkenstrecke in Form der Gleitfunkenstrecke verhindert ist.

Gemäß einer weiteren bevorzugten Weiterbildung sind die Masseelektrode, die Zwischenelektrode und die Festkörper-Isolatoreinrichtung derart gestaltet, daß sie auf der Ringaußenseite und der Ringinnenseite der Festkörper-Isolatoreinrichtung eine im wesentlichen bündig verlaufende Übergangsfläche bilden, wobei die Festkörper-Isolatoreinrichtung auf der Ringaußenseite im Vergleich zur Ringinnenseite verschmälert ist, so daß die zweite Funkenstrecke in Form der Gleitfunkenstrecke auf der Ringaußenseite verläuft.

Gemäß einer weiteren bevorzugten Weiterbildung ist die Festkörper-Isolatoreinrichtung mit der Masseelektrode und/oder der Zwischenelektrode verschraubbar. Dies hat den Vorteil, daß die betreffenden Teile austauschbar sind.

Gemäß einer weiteren bevorzugten Weiterbildung sind die Masseelektrode, die Zwischenelektrode und die Festkörper-Isolatoreinrichtung zylindersymmetrisch gestaltet.

Gemäß einer weiteren bevorzugten Weiterbildung weist die Zwischenelektrode mindestens einen Zwischenelekrodenfinger auf, zu dem die erste Funkenstrecke von der Mittelelektrode gerichtet ist.

Gemäß einer weiteren bevorzugten Weiterbildung ist die erste Funkenstrecke eine Luftfunkenstrecke.

Gemäß einer weiteren bevorzugten Weiterbildung ist die erste Funkenstrecke eine Gleitfunkenstrecke, welche zumindest teilweise über den Isolatorfuß läuft.

Gemäß einer weiteren bevorzugten Weiterbildung ist zwischen der Mittelelektrode und der Zwischenelektrode eine dritte Funkenstrecke vorgesehen, wobei eine der ersten und dritten Funkenstrecke eine Luftfunkenstrecke und die andere eine Gleitfunkenstrecke ist, welche zumindest teilweise über den .Isolatorfuß läuft.

Gemäß einer weiteren bevorzugten Weiterbildung sind zwischen der Masseelektrode und Festkörper-Isolatoreinrichtung mindestens eine weitere Zwischenelektrode und eine weitere zugehörige Festkörper-Isolatoreinrichtung vorgesehen.

Gemäß einer weiteren bevorzugten Weiterbildung besteht die Festkörper-Isolatoreinrichtung aus Keramik.

### ZEICHNUNGEN

Ausführungsbeispiele der Erfindung sind in den Zeichnungen dargestellt und in der nachfolgenden Beschreibung näher erläutert.

Es zeigen:
- Fig. 1a,b: eine schematische Darstellung einer Zündkerze als erstes Ausführungsbeispiel der vorliegenden Erfindung, und zwar Fig. 1a im Querschnitt und Fig. 1b in Draufsicht;
- Fig. 2: eine schematische Darstellung einer Zündkerze als zweites Ausführungsbeispiel der vorliegenden Erfindung im Querschnitt;
- Fig. 3a,b: eine schematische Darstellung einer Zündkerze als drittes Ausführungsbeispiel der vorliegenden Erfindung, und zwar Fig. 3a im Querschnitt und Fig. 3b in Draufsicht;
- Fig. 4a,b: eine schematische Darstellung einer Zündkerze als viertes Ausführungsbeispiel der vorliegenden Erfindung, und zwar Fig. 4a im Querschnitt und Fig. 4b in Draufsicht; und
- Fig. 5a,b: eine schematische Darstellung einer Zündkerze als fünftes Ausführungsbeispiel der vorliegenden Erfindung, und zwar Fig. 5a im Querschnitt und Fig. 5b in Draufsicht.

### BESCHREIBUNG DER AUSFÜHRUNGSBEISPIELE

In den Figuren sind nur die für die vorliegende Erfindung wesentlichen Teile der ausführungsformgemäßen Zündkerzen dargestellt, wohingegen die übrigen Teil aus Gründen der Anschaulichkeit weggelassen wurden.

Fig. 1a,b zeigen eine schematische Darstellung einer Zündkerze als erstes Ausführungsbeispiel der vorliegenden Erfindung, und zwar Fig. 1a im Querschnitt und Fig. 1b in Draufsicht.

Die Zündkerze gemäß dem ersten Ausführungsbeispiel hat ein Gehäuse 60, einen am Gehäuse 60 angebrachten Isolatorfuß 20 sowie eine durch den Isolatorfuß 20 geführte Mittelelektrode 10, welche an der Isolatorfußspitze übersteht. Das Gehäuse 60 weist üblicherweise im unteren Bereich einen Gewindeabschnitt auf, der jedoch hier aus Vereinfachungsgründen nicht dargestellt ist.

Eine Zwischenelektrode 30, welche durch eine erste Funkenstrecke F1 zur Mittelelektrode 10 beabstandet ist, ist im oberen Bereich der Zündkerze vorgesehen

Am Gehäuse 60 angebracht bzw. dadurch gebildet ist eine Masseelektrode 50. Zwischen der Zwischenelektrode 30 und der Masseelektrode 50 ist eine Festkörper-Isolatoreinrichtung 40 in Form eines Keramikringes vorgesehen, welche eine zweite Funkenstrecke F2 in Form einer über der Festkörper-Isolatoreinrichtung 40 verlaufenden Gleitfunkenstrecke bildet. Die Festkörper-Isolatoreinrichtung 40 hat ebenso wie die Masseelektrode und der untere Bereich der Zwischenelektrode eine ringförmige Gestalt.

Die Masseelektrode 50, die Zwischenelektrode 30 und die Festkörper-Isolatoreinrichtung 40 sind derart gestaltet, daß sie auf der Ringaußenseite der Festkörper-Isolatoreinrichtung 40 eine im wesentlichen bündig bzw. eben verlaufende Übergangsfläche bilden, auf der die zweite Funkenstrecke F2 in Form der Gleitfunkenstrecke verläuft.

Auf der Ringinnenseite der Festkörper-Isolatoreinrichtung 40 ist jeweils eine Stufe S1, S2 gebildet, an der die Bildung der zweiten Funkenstrecke F2 in Form der Gleitfunkenstrecke verhindert ist.

Wie insbesondere aus Fig. 1b ersichtlich, weist die Zwischenelektrode 30 vier unter 90° beabstandete Zwischenelekrodenfinger 30a-d auf, zu denen die erste Funkenstrecke F1 von der Mittelelektrode 10 gerichtet ist.

Da die Zwischenelekrodenfinger 30a-d etwas unterhalb der Isolatorfußspitze angeordnet sind, ist die erste Funkenstrecke F1 eine Gleitfunkenstrecke, welche teilweise über den Isolatorfuß 20 läuft.

Bei diesem Ausführungsbeispiel werden bei einer hohen Strömungsgeschwindigkeit des Gemischs beide Funkenstrecken F1, und F2 am Ort niedrigster Gemischströmungsgeschwindigkeit, also im Windschatten, gebildet. In der Fig. 1a ist dies die linke Seite, wenn man annimmt, die Gemischströmungsgeschwindigkeit verläuft von rechts nach links.

Fig. 2 zeigt eine schematische Darstellung einer Zündkerze als zweites Ausführungsbeispiel der vorliegenden Erfindung im Querschnitt.

Bei diesem zweiten Ausführungsbeispiel tragen gleiche oder funktionsgleiche Bestandteile wie beim ersten Ausführungsbeispiel ein jeweiliges um "100" erhöhtes numerisches Bezugszeichen.

Im Unterschied zum ersten Ausführungsbeispiel ist die erste Funkenstrecke F11 bei diesem Beispiel eine Luftfunkenstrekke und nur die zweite Funkenstrecke F12 eine Gleitfunkenstrecke.

Die erste Funkenstrecke F11 ist dabei zwischen einem gekrümmten Zwischenelektrodenfinger 130a und der Mittelelektrode gebildet.

Bei diesem Ausführungsbeispiel wird bei einer hohen Strömungsgeschwindigkeit des Gemischs zumindest die Funkenstrecke F12 am Ort niedrigster Gemischströmungsgeschwindigi keit bildet, also im Windschatten, gebildet. In der Fig. 2 ist dies die linke Seite, wenn man annimmt, die Gemischströmungsgeschwindigkeit verläuft von rechts nach links.

Fig. 3a,b zeigen eine schematische Darstellung einer Zündkerze als drittes Ausführungsbeispiel der vorliegenden Erfindung, und zwar Fig. 3a im Querschnitt und Fig. 3b in Draufsicht.

Bei diesem dritten Ausführungsbeispiel tragen gleiche oder funktionsgleiche Bestandteile wie beim ersten Ausführungsbeispiel ein jeweiliges um "200" erhöhtes numerisches Bezugszeichen.

Im Unterschied zum ersten Ausführungsbeispiel ist die erste Funkenstrecke F31a bei diesem Beispiel eine Luftfunkenstrecke und die zweite Funkenstrecke F22 eine Gleitfunkenstrecke.

Die erste Funkenstrecke F31a ist dabei zwischen einem der gekrümmten Zwischenelektrodenfinger 230a-d und der Mittelelektrode 210 gebildet.

Zwischen der Mittelelektrode 210 und einem der gekrümmten Zwischenelektrodenfinger 230a-d ist eine dritte Funkenstrecke F31b in Form einer Gleitfunkenstrecke vorgesehen, welche teilweise über den Isolatorfuß 220 läuft.

Bei diesem Ausführungsbeispiel wird bei einer hohen Strömungsgeschwindigkeit des Gemischs zumindest die Funkenstrecke F22 am Ort niedrigster Gemischströmungsgeschwindigkeit bildet, also im Windschatten, gebildet. In der Fig. 3a ist dies die linke Seite, wenn man annimmt, die Gemischströmungsgeschwindigkeit verläuft von rechts nach links.

Fig. 4a,b zeigen eine schematische Darstellung einer Zündkerze als viertes Ausführungsbeispiel der vorliegenden Erfindung, und zwar Fig. 4a im Querschnitt und Fig. 4b in Draufsicht.

Bei diesem vierten Ausführungsbeispiel tragen gleiche oder funktionsgleiche Bestandteile wie beim ersten Ausführungsbeispiel ein jeweiliges um "300" erhöhtes numerisches Bezugszeichen.

Im Unterschied zum ersten Ausführungsbeispiel ist die erste Funkenstrecke F41a bei diesem Beispiel eine Luftfunkenstrecke und die zweite Funkenstrecke F32 eine Gleitfunkenstrecke.

Die erste Funkenstrecke F41a ist dabei zwischen einem der gekrümmten Zwischenelektrodenfinger 330a-d und der Mittelelektrode 310 gebildet. Die Krümmung der gekrümmten Zwischenelektrodenfinger 330a-d ist bei diesem Beispiel derart gewählt, daß die erste Funkenstrecke F41a an der oberen Spitze der Mittelelektrode 310 gebildet wird.

Zwischen der Mittelelektrode 310 und einem der gekrümmten Zwischenelektrodenfinger 330a-d ist wie bei der dritten Ausführungsform eine dritte Funkenstrecke F41b in Form einer Gleitfunkenstrecke vorgesehen, welche teilweise über den Isolatorfuß 320 läuft.

Auch diesem Ausführungsbeispiel wird bei einer hohen Strömungsgeschwindigkeit des Gemischs zumindest die Funkenstrecke F32 am Ort niedrigster Gemischströmungsgeschwindigkeit bildet, also im Windschatten, gebildet. In der Fig. 4a ist dies die linke Seite, wenn man annimmt, die Gemischströmungsgeschwindigkeit verläuft von rechts nach links.

Fig. 5a,b zeigen eine schematische Darstellung einer Zündkerze als fünftes Ausführungsbeispiel der vorliegenden Erfindung, und zwar Fig. 5a im Querschnitt und Fig. 5b in Draufsicht.

Bei diesem fünften Ausführungsbeispiel tragen gleiche oder funktionsgleiche Bestandteile wie beim ersten Ausführungsbeispiel ein jeweiliges um "300" erhöhtes numerisches Bezugszeichen.

Im Unterschied zum vierten Ausführungsbeispiel sind hier die Masseelektrode 450, die Zwischenelektrode 430 und die Festkörper-Isolatoreinrichtung 440 derart gestaltet sind, daß sie auf der Ringaußenseite und der Ringinnenseite der Festkörper-Isolatoreinrichtung 440 eine im wesentlichen bündig bwz. eben verlaufende Übergangsfläche bilden.

Dabei ist die Festkörper-Isolatoreinrichtung 440 auf der Ringaußenseite im Vergleich zur Ringinnenseite verschmälert, so daß die zweite Funkenstrecke F42 in Form der Gleitfunkenstrecke auf der Ringaußenseite verläuft.

Zusätzlicherweise ist die Festkörper-Isolatoreinrichtung 440 einerseits mit der Masseelektrode 450 und andererseits mit der Zwischenelektrode 430 verschraubbar.

Auch bei diesem Ausführungsbeispiel wird bei einer hohen Strömungsgeschwindigkeit des Gemischs zumindest die Funkenstrecke F42 am Ort niedrigster Gemischströmungsgeschwindigkeit bildet, also im Windschatten, gebildet. In der Fig. 5a ist dies die linke Seite, wenn man annimmt, die Gemischströmungsgeschwindigkeit verläuft von rechts nach links.

Obwohl die vorliegende Erfindung vorstehend anhand bevorzugter Ausführungsbeispiele beschrieben wurde, ist sie darauf nicht beschränkt, sondern auf vielfältige Weise modifizierbar.

Obwohl bei den gezeigten Ausführungsbeispielen jeweils nur eine Zwischenelektrode vorgesehen war, können zwischen der Masseelektrode und Festkörper-Isolatoreinrichtung mehrere Zwischenelektroden und zugehörige Festkörper-Isolatoreinrichtungen vorgesehen sind.

Alle bekannten Masseelektroden-Zündkerzen-Bauformen einschließlich kombinierter Luft-Gleitfunken-Bauformen sind mit der erfindungsgemäßen über der Festkörper-Isolatoreinrichtung verlaufenden Gleitfunkenstrecke ausrüstbar.

## Patentansprüche

1. Zündkerze mit:
einem Gehäuse (60, 160, 260, 360, 460);
einem am Gehäuse (60, 160, 260, 360, 460) angebrachten Isolatorfuß (20, 120, 220, 320, 420) ;
einer durch den Isolatorfuß (20, 120, 220, 320, 420) geführten Mittelelektrode (10, 110, 210, 310, 410), welche an der Isolatorfußspitze freiliegt;
einer Zwischenelektrode (30, 130, 230, 330, 430), welche durch eine erste Funkenstrecke (F1, F11, F31a, F41a, F51a) zur Mittelelektrode (10, 110, 210, 310, 410) beabstandet ist;
einer am Gehäuse (60, 160, 260, 360, 460) angebrachten Masseelektrode (50, 150, 250, 350, 450);
einer zwischen der Zwischenelektrode (30, 130, 230, 330, 430) und der Masseelektrode (50, 150, 250, 350, 450) vorgesehenen Festkörper-Isolatoreinrichtung (40, 140, 240, 340, 440), welche eine zweite Funkenstrecke (F2, F12, F22, F32, F42) in Form einer über der Festkörper-Isolatoreinrichtung (40, 140, 240, 340, 440) verlaufenden Gleitfunkenstrecke bildet,
**dadurch gekennzeichnet, dass**
die Festkörper-Isolatoreinrichtung (40, 140, 240, 340, 440) derart gestaltet ist, dass die zweite Funkenstrecke (F2, F12, F22, F32, F42) über die Außenseite der Festkörper-Isolatoreinrichtung (40, 140, 240, 340, 440) verläuft.

2. Zündkerze nach Anspruch 1, **dadurch gekennzeichnet, daß** die Festkörper-Isolatoreinrichtung (40, 140, 240, 340, 440) eine ringförmige Gestalt hat.

3. Zündkerze nach Anspruch 2, **dadurch gekennzeichnet, daß** die Masseelektrode (50, 150, 250, 350, 450), die Zwischenelektrode (30, 130, 230, 330, 430) und die Festkörper-Isolatoreinrichtung (40, 140, 240, 340, 440) derart gestaltet sind, daß sie auf der Ringaußenseite der Festkörper-Isolatoreinrichtung (40, 140, 240, 340, 440) eine im wesentlichen bündig verlaufende Übergangsfläche bilden, auf der die zweite Funkenstrecke (F2, F12, F22, F32, F42) in Form der Gleitfunkenstrecke verläuft.

4. Zündkerze nach Anspruch 2 oder 3, **dadurch gekennzeichnet, daß** die Masseelektrode (50, 150, 250, 350), die Zwischenelektrode (30, 130, 230, 330) und die Festkörper-Isolatoreinrichtung (40, 140, 240, 340) derart gestaltet sind, daß sie auf der Ringinnenseite der Festkörper-Isolatoreinrichtung (40, 140, 240, 340) jeweils eine Stufe (S1, S2) bilden, an der die Bildung der zweiten Funkenstrecke (F2, F12, F22, F32) in Form der Gleitfunkenstrecke verhindert ist.

5. Zündkerze nach Anspruch 2, **dadurch gekennzeichnet, daß** die Masseelektrode (450), die Zwischenelektrode (430) und die Festkörper-Isolatoreinrichtung (440) derart gestaltet sind, daß sie auf der Ringaußenseite und der Ringinnenseite der Festkörper-Isolatoreinrichtung (440) eine im wesentlichen bündig verlaufende Übergangsfläche bilden, wobei die Festkörper-Isolatoreinrichtung (440) auf der Ringaußenseite im Vergleich zur Ringinnenseite verschmälert ist, so daß die zweite Funkenstrecke (F42) in Form der Gleitfunkenstrecke verläuft auf der Ringaußenseite verläuft.

6. Zündkerze nach Anspruch 5, **dadurch gekennzeichnet, daß** die Festkörper-Isolatoreinrichtung (440) mit der Masseelektrode (450) und/oder der Zwischenelektrode (430) verschraubbar ist.

7. Zündkerze nach einem der vorhergehenden Ansprüche, **dadurch gekennzeichnet, daß** die Masseelektrode (50, 150, 250, 350, 450), die Zwischenelektrode (30, 130, 230, 330, 430) und die Festkörper-Isolatoreinrichtung (40, 140, 240, 340, 440) zylindersymmetrisch gestaltet sind.

8. Zündkerze nach einem der vorhergehenden Ansprüche, **dadurch gekennzeichnet, daß** die Zwischenelektrode (30, 130, 230, 330, 430) mindestens einen Zwischenelekrodenfinger (30a-d, 130a, 230a-d, 330a-d, 430a-d) aufweist, zu dem die erste Funkenstrecke (F1, F11, F31a, F41a, F51a) von der Mittelelektrode gerichtet ist.

9. Zündkerze nach einem der vorhergehenden Ansprüche, **dadurch gekennzeichnet, daß** die erste Funkenstrecke (F11, F31a, F41a, F51a) eine Luftfunkenstrecke ist.

10. Zündkerze nach einem der Ansprüche 1 bis 8, **dadurch gekennzeichnet, daß** die erste Funkenstrecke (F1) eine Gleitfunkenstrecke ist, welche zumindest teilweise über den Isolatorfuß (20, 120, 220, 320, 420) läuft.

11. Zündkerze nach einem der vorhergehenden Ansprüche, **dadurch gekennzeichnet, daß** zwischen der Mittelelektrode (10, 110, 210, 310, 410) und der Zwischenelektrode (30, 130, 230, 330, 430) eine dritte Funkenstrecke (F31b, F41b, F51b) vorgesehen ist, wobei eine der ersten und dritten Funkenstrecke eine Luftfunkenstrecke und die andere eine Gleitfunkenstrecke ist, welche zumindest teilweise über den Isolatorfuß (20, 120, 220, 320, 420) läuft.

12. Zündkerze nach einem der vorhergehenden Ansprüche, **dadurch gekennzeichnet, daß** zwischen der Masseelektrode (50, 150, 250, 350, 450) und Festkörper-Isolatoreinrichtung (40, 140, 240, 340, 440) mindestens eine weitere Zwischenelektrode und eine weitere zugehörige Festkörper-Isolatoreinrichtung vorgesehen sind.

13. Zündkerze nach einem der vorhergehenden Ansprüche, **dadurch gekennzeichnet, daß** die Festkörper-Isolatoreinrichtung aus Keramik besteht.

## Claims

1. Spark plug with:
a housing (60, 160, 260, 360, 460);
an insulator foot (20, 120, 220, 320, 420) attached to the housing (60, 160, 260, 360, 460);
a central electrode (10, 110, 210, 310, 410), which is passed through the insulator foot (20, 120, 220, 320, 420) and is exposed at the tip of the insulator foot;
an intermediate electrode (30, 130, 230, 330, 430), which is spaced apart from the central electrode (10, 110, 210, 310, 410) by a first spark gap (F1, F11, F31a, F41a, F51a);
an earth electrode (50, 150, 250, 350, 450), which is attached to the housing (60, 160, 260, 360, 460);
a solid insulator device (40, 140, 240, 340, 440), which is provided between the intermediate electrode (30, 130, 230, 330, 430) and the earth electrode (50, 150, 250, 350, 450) and forms a second spark gap (F2, F12, F22, F32, F42) in the form of a surface gap extending across the solid insulator device (40, 140, 240, 340, 440),
**characterized in that**
the solid insulator device (40, 140, 240, 340, 440) is configured in such a way that the second spark gap (F2, F12, F22, F32, F42) extends across the outside of the solid insulator device (40, 140, 240, 340, 440).

2. Spark plug according to Claim 1, **characterized in that** the solid insulator device (40, 140, 240, 340, 440) is of ring-shaped configuration.

3. Spark plug according to Claim 2, **characterized in that** the earth electrode (50, 150, 250, 350, 450), the intermediate electrode (30, 130, 230, 330, 430) and the solid insulator device (40, 140, 240, 340, 440) are configured in such a way that they form a transitional surface which extends essentially flush on the outside of the ring of the solid insulator device (40, 140, 240, 340, 440) and on which the second spark gap (F2, F12, F22, F32, F42) extends in the form of the surface gap.

4. Spark plug according to Claim 2 or 3, **characterized in that** the earth electrode (50, 150, 250, 350), the intermediate electrode (30, 130, 230, 330) and the solid insulator device (40, 140, 240, 340) are configured in such a way that, on the inside of the ring of the solid insulator device (40, 140, 240, 340), they form a step (S1 S2), at which the formation of the second spark gap (F2, F12, F22, F32) in the form of the surface gap is prevented.

5. Spark plug according to Claim 2, **characterized in that** the earth electrode (450), the intermediate electrode (430) and the solid insulator device (440) are configured in such a way that, on the outside of the ring and the inside of the ring of the solid insulator device (440), they form a transitional surface extending essentially flush, the solid insulator device (440) being reduced on the outside of the ring in comparison with the inside of the ring, with the result that the second spark gap (F42) extends in the form of the surface gap on the outside of the ring.

6. Spark plug according to Claim 5, **characterized in that** the solid insulator device (440) can be screwed to the earth electrode (450) and/or to the intermediate electrode (430).

7. Spark plug according to one of the preceding claims, **characterized in that** the earth electrode (50, 150, 250, 350, 450), the intermediate electrode (30, 130, 230, 330, 430) and the solid insulator device (40, 140, 240, 340, 440) are of cylindrically symmetrical configuration.

8. Spark plug according to one of the preceding claims, **characterized in that** the intermediate electrode (30, 130, 230, 330, 430) has at least one intermediate-electrode finger (30a-d, 130a, 230a-d, 330a-d, 430a-d), to which the first spark gap (F1, F11, F31a, F41a, F51a) is directed from the central electrode.

9. Spark plug according to one of the preceding claims, **characterized in that** the first spark gap (F11, F31a, F41a, F51a) is an air gap.

10. Spark plug according to one of Claims 1 to 8, **characterized in that** the first spark gap (F1) is a surface gap, which runs at least partially across the insulator foot (20, 120, 220, 320, 420).

11. Spark plug according to one of the preceding claims, **characterized in that** a third spark gap (F31b, F41b, F51b) is provided between the central electrode (10, 110, 210, 310, 410) and the intermediate electrode (30, 130, 230, 330, 430), one of the first and third spark gaps being an air gap and the other being a surface gap which runs at least partially across the insulator foot (20, 120, 220, 320, 420).

12. Spark plug according to one of the preceding claims, **characterized in that** at least one further intermediate electrode and one further associated solid insulator device are provided between the earth electrode (50, 150, 250, 350, 450) and the solid insulator device (40, 140, 240, 340, 440).

13. Spark plug according to one of the preceding claims, **characterized in that** the solid insulator device is composed of ceramic.

## Revendications

1. Bougie d'allumage comprenant :
- un corps (60, 160, 260, 360, 460),
- un pied d'isolant (20, 120, 220, 320, 420) prévu dans le corps (60, 160, 260, 360, 460),
- une électrode centrale (10, 110, 210, 310, 410) traversant le pied de l'isolant (20, 120, 220, 320, 420), dégagée au niveau de la pointe du pied de l'isolant,
- une électrode intermédiaire (30, 130, 230, 330, 430) écartée de l'électrode centrale (10, 110, 210, 310, 410) par un premier chemin d'étincelles (F1, F11, F31a, F41a, F51a),
- une électrode de masse (50, 150, 250, 350, 45) prévue sur le corps (60, 160, 260, 360, 460),
- un corps solide d'isolant (40, 140, 240, 340, 440) prévu entre l'électrode intermédiaire (30, 130, 230, 330, 430) et l'électrode de masse (50, 150, 250, 350, 450), ce corps solide-isolant constituant un second chemin d'étincelles (F2. F12, F22, F32, F42) sous la forme d'un chemin d'étincelles de fuite passant sur le corps solide-isolant (40, 140, 240, 340, 440),
**caractérisée en ce que**
le corps solide-isolant (40, 140, 240, 340, 440) est réalisé pour que le second chemin d'étincelles (F2, F12, F22, F32, F42) passe sur le côté extérieur du corps solide-isolant (40, 140, 240, 340, 440).

2. Bougie d'allumage selon la revendication 1,
**caractérisée en ce que**
le corps solide-isolant (40, 140, 240, 340, 440) a la forme d'un anneau.

3. Bougie d'allumage selon la revendication 2,
**caractérisée en ce que**
l'électrode de masse (50, 150, 250, 350, 450), l'électrode intermédiaire (30, 130, 230, 330, 430) et le corps solide-isolant (40, 140, 240, 340, 440) sont réalisés pour former sur le côté extérieur de l'anneau du corps solide-isolant (40, 140, 240, 340, 440), une surface de passage essentiellement à niveau, sur laquelle passe le second chemin d'étincelles (F2, F12, F22, F32, F42) sous la forme d'un chemin d'étincelles de fuite.

4. Bougie d'allumage selon la revendication 2 ou 3,
**caractérisée en ce que**
l'électrode de masse (50, 150, 250, 350, 450), l'électrode intermédiaire (30, 130, 230, 330, 430) et le corps solide-isolant (40, 140, 240, 340, 440) sont réalisés pour former sur le côté intérieur de l'anneau du corps solide-isolant (40, 140, 240, 340, 440), chaque fois un gradin (S1, S2) évitant le développement du second chemin d'étincelles (F2, F12, F22, F32) sous la forme d'un chemin d'étincelles de fuite.

5. Bougie d'allumage selon la revendication 2,
**caractérisée en ce que**
l'électrode de masse (450), l'électrode intermédiaire (430) et le corps solide-isolant (440) sont formés pour constituer sur le côté extérieur et le côté intérieur de l'anneau du corps solide-isolant (440), une surface de passage essentiellement à niveau,
le corps solide-isolant (440) étant de dimensions réduites du côté extérieur de l'anneau par rapport au côté intérieur de celui-ci pour que le second chemin d'étincelles (F42) se développe sous la forme d'un chemin d'étincelles de fuite sur le côté extérieur de l'anneau.

6. Bougie d'allumage selon la revendication 5,
**caractérisée en ce que**
le corps solide-isolant (440) se visse à l'électrode de masse (450) et/ou à l'électrode intermédiaire (430).

7. Bougie d'allumage selon l'une des revendications précédentes,
**caractérisée en ce que**
l'électrode de masse (50, 150, 250, 350, 450), l'électrode intermédiaire (30, 130, 230, 330, 430) et le corps solide-isolant (40, 140, 240, 340, 440) sont symétriques suivant une symétrie circulaire.

8. Bougie d'allumage selon l'une des revendications précédentes,
**caractérisée en ce que**
l'électrode intermédiaire (30, 130, 230, 330, 430) comporte au moins un doigt d'électrode intermédiaire (30a-d, 130a, 230a-d, 330a-d, 430a-d) vers lequel est dirigé le premier champ d'étincelles (F1, F11, F31a, F41a, F51a) de l'électrode centrale.

9. Bougie d'allumage selon l'une des revendications précédentes,
**caractérisée en ce que**
le premier champ d'étincelles (F11, F31a, F41a, F51a) est un chemin aérien.

10. Bougie d'allumage selon l'une des revendications 1 à 8,
**caractérisée en ce que**
le premier champ d'étincelles (F1) est un chemin d'étincelles de fuite passant au moins en partie par-dessus le pied de l'isolant (20, 120, 220, 320, 420).

11. Bougie d'allumage selon l'une des revendications précédentes,
**caractérisée par**
un troisième chemin d'étincelles (F31b, F41b, F51b) entre l'électrode centrale (10, 110, 210, 310, 410) et l'électrode intermédiaire (30, 130, 230, 330, 430),
l'un des premier et troisième chemin d'étincelles étant un chemin aérien et l'autre un chemin d'étincelles de fuite passant au moins en partie sur le pied de l'isolant (20, 120, 220, 320, 420).

12. Bougie d'allumage selon l'une des revendications précédentes,
**caractérisée par**
au moins une autre électrode intermédiaire entre l'électrode de masse (50, 150, 250, 350, 450) et le corps solide-isolant (40, 140, 240, 340, 440) ainsi qu'un autre corps solide-isolant correspondant.

13. Bougie d'allumage selon l'une des revendications précédentes,
**caractérisée en ce que**
le corps solide-isolant est en céramique.
